# EUROPÄISCHE PATENTSCHRIFT

(11) **EP 2 720 576 B1**
(45) Veröffentlichungstag und Bekanntmachung des Hinweises auf die Patenterteilung: **26.09.2018**
(21) Anmeldenummer: 12728210.1
(22) Anmeldetag: 12.06.2012
(51) Int. Cl.: A47B 88/427

(54) **AUSZUGFÜHRUNG UND AUSZUGSVORRICHTUNG**
DRAWER GUIDE AND DRAWER DEVICE
GUIDE DE TIROIR ET DISPOSITIF D'EXTRACTION

(30) Priorität: 17.06.2011 DE 102011051126
(43) Veröffentlichungstag der Anmeldung: 23.04.2014
(73) Patentinhaber: Schock Metallwerk GmbH, 73660 Urbach (DE)
(72) Erfinder: ZIMMERMANN, Joachim, 73614 Schorndorf (DE)
(74) Vertreter: Hoeger, Stellrecht & Partner Patentanwälte mbB
(86) Internationale Anmeldenummer: PCT/EP2012/061111
(87) Internationale Veröffentlichungsnummer: WO 2012/171912

(56) Entgegenhaltungen:
- EP-A1- 0 041 616
- DE-A1- 2 202 312
- DE-A1- 10 022 084
- DE-U1- 8 716 434
- DE-U1- 9 314 893

## Beschreibung

Die vorliegende Erfindung betrifft eine Auszugführung zur verschiebbaren Anordnung eines in einer Auszugsrichtung aus einem Korpus ausziehbaren Auszugs an dem Korpus, welche mindestens zwei bezüglich der Auszugsrichtung relativ zueinander verschiebbare Führungsschienen umfasst, wobei eine korpusseitige Führungsschiene, welche in einem montierten Zustand der Auszugführung an dem Korpus angeordnet ist, und eine auszugseitige Führungsschiene, welche im montierten Zustand der Auszugführung an dem Auszug angeordnet ist, vorgesehen sind.

Zur Befestigung eines Auszugs an der Auszugführung einerseits und der Auszugführung an dem Korpus andererseits können beispielsweise Schraubverbindungen vorgesehen sein.

Die DE 93 14 893 U1, die DE 100 22 084 A1, die EP 0 041 616 A1, die DE 87 16 434 U1 und die DE 22 02 312 A1 offenbaren verschiedene Auszugführungen zur Aufnahme von Schubkästen.

Der vorliegenden Erfindung liegt die Aufgabe zugrunde, eine Auszugführung der eingangs genannten Art bereitzustellen, welche eine einfache und zuverlässige Montage eines Auszugs an einem Korpus ermöglicht.

Diese Aufgabe wird erfindungsgemäß durch eine Auszugführung nach Anspruch 1 gelöst.

Dadurch, dass zumindest ein vorderer Endbereich der auszugsseitigen Führungsschiene zum Erreichen des montierten Zustands der Auszugführung relativ zu der korpusseitigen Führungsschiene in der Auslenkrichtung bewegbar ist, kann ein Auszug besonders einfach an der auszugsseitigen Führungsschiene angeordnet, insbesondere mit derselben verrastet, werden.

Unter einem "montierten Zustand" ist in dieser Beschreibung und den beigefügten Ansprüchen derjenige Zustand zu verstehen, in welchem die Auszugführung mit einem Korpus und einem Auszug verbunden ist, um den Auszug verschiebbar an dem Korpus zu halten.

Unter einem "vormontierten Zustand" ist in dieser Beschreibung und den beigefügten Ansprüchen derjenige Zustand zu verstehen, in welchem die Einzelteile der Auszugführung zu einer funktionsfähigen Auszugführung zusammengebaut sind, aber noch kein Auszug an der Auszugführung angeordnet ist.

Günstig kann es sein, wenn zumindest ein bezüglich der Auszugsrichtung vorderer Endbereich der auszugseitigen Führungsschiene in einem vormontierten Zustand der Auszugführung zum Erreichen des montierten Zustands der Auszugführung an dem Auszug relativ zu der korpusseitigen Führungsschiene in einer im Wesentlichen senkrecht zur Auszugsrichtung verlaufenden Auslenkrichtung bewegbar ist.

Der vordere Endbereich der auszugseitigen Führungsschiene ist der im ausgezogenen Zustand der Auszugführung vor der korpusseitigen Führungsschiene angeordnete Endbereich der auszugsseitigen Führungsschiene, das heißt der bezüglich der Auszugsrichtung vorne liegende Endbereich der auszugsseitigen Führungsschiene.

Vorteilhaft kann es sein, wenn ein bezüglich der Auszugsrichtung vorderes Ende der auszugsseitigen Führungsschiene um mindestens ungefähr 2 mm, vorzugsweise um mindestens ungefähr 5 mm, quer, insbesondere senkrecht, zur Auszugsrichtung bewegbar ist.

Erfindungsgemäß ist vorgesehen, dass zur Bewegung des vorderen Endbereichs der auszugseitigen Führungsschiene in der Auslenkrichtung die auszugseitige Führungsschiene im vormontierten Zustand der Auszugführung relativ zu der korpusseitigen Führungsschiene kippbar ist.

Auf diese Weise kann die Bewegbarkeit des vorderen Endbereichs relativ zur korpusseitigen Führungsschiene besonders einfach ermöglicht werden.

Insbesondere kann vorgesehen sein, dass die auszugseitige Führungsschiene im vormontierten Zustand der Auszugführung um mindestens ungefähr 1°, vorzugsweise um mindestens ungefähr 2°, relativ zu der korpusseitigen Führungsschiene gegenüber der Auszugsrichtung kippbar ist.

Erfindungsgemäß ist vorgesehen, dass zur Bewegung des vorderen Endbereichs der auszugseitigen Führungsschiene in der Auslenkrichtung die auszugseitige Führungsschiene im vormontierten Zustand der Auszugführung relativ zu der korpusseitigen Führungsschiene um eine im Wesentlichen senkrecht zur Auszugsrichtung verlaufende Kippachse kippbar ist.

Insbesondere kann hierbei vorgesehen sein, dass die auszugseitige Führungsschiene relativ zu der korpusseitigen Führungsschiene um eine Achse kippbar ist, welche durch einen Lagerbereich vorgegeben ist, wobei der Lagerbereich derjenige Bereich ist, in welchem die auszugseitige Führungsschiene an der korpusseitigen Führungsschiene und/oder an einer zwischen der auszugseitigen Führungsschiene und der korpusseitigen Führungsschiene angeordneten weiteren Führungsschiene der Auszugführung gelagert ist. Insbesondere kann hierbei vorgesehen sein, dass die auszugseitige Führungsschiene an einer weiteren Führungsschiene der Auszugführung und/oder an der korpusseitigen Führungsschiene mittels Wälzkörpern gelagert ist. Eine kippbare Anordnung der auszugseitigen Führungsschiene ist dann insbesondere durch eine flexible Ausgestaltung von Wälzkörperlaufbahnen für die Wälzkörper und/oder durch eine flexible Ausgestaltung der Wälzkörper selbst und/oder durch ein, insbesondere seitliches, Spiel in der Verbindung zwischen den Wälzkörperlaufbahnen und den Wälzkörpern realisierbar.

Günstig kann es sein, wenn zur Bewegung des vorderen Endbereichs der auszugseitigen Führungsschiene in der Auslenkrichtung die auszugseitige Führungsschiene zumindest im vormontierten Zustand der Auszugführung biegbar ist.

Insbesondere kann unter einer Biegbarkeit der auszugseitigen Führungsschiene eine aus einer materialbedingten Eigenelastizität der auszugseitigen Führungsschiene resultierende Biegbarkeit zumindest eines Teils der auszugseitigen Führungsschiene, insbesondere der im Wesentlichen gesamten auszugseitigen Führungsschiene, zu verstehen sein.

Vorteilhaft kann es sein, wenn mindestens eine der mindestens zwei Führungsschienen der Auszugführung im Wesentlichen C-förmig ausgebildet ist, wobei ein Schienenrücken der mindestens einen Führungsschiene zwei Schenkel der mindestens einen Führungsschiene miteinander verbindet. Vorzugsweise ist an den Schenkeln jeweils mindestens eine Wälzkörperlaufbahn ausgebildet.

Eine Wälzkörperlaufbahn dient als Auflagefläche für Wälzkörper, mittels welchen mindestens zwei Führungsschienen vorzugsweise aneinander angeordnet sind. Als Wälzkörper sind beispielsweise Kugeln vorgesehen, welche ein metallisches Material, insbesondere Stahl, und/oder Kunststoff umfassen oder im Wesentlichen vollständig aus Metall, insbesondere aus Stahl, oder aus Kunststoff gebildet sind. Insbesondere kann vorgesehen sein, dass mindestens ein Wälzkörper als eine kunststoffbeschichtete oder metallbeschichtete Metallkugel ausgebildet ist.

Alternativ oder ergänzend hierzu können beispielsweise zylindrisch ausgebildete Wälzkörper vorgesehen sein, welche ein metallisches Material, insbesondere Stahl, und/oder Kunststoff umfassen oder im Wesentlichen vollständig aus Metall, insbesondere aus Stahl, oder aus Kunststoff gebildet sind. Beispielsweise kann mindestens ein zylindrischer Wälzkörper vorgesehen sein, welcher einen zylindrischen Grundkörper aus Metall umfasst, der mit einer Kunststoffbeschichtung oder Metallbeschichtung versehen ist.

Die Wälzkörperlaufbahnen sind vorzugsweise abschnittsweise im Wesentlichen komplementär zu den Wälzkörpern ausgebildet, beispielsweise als längs der Auszugsrichtung verlaufende Rinnen mit einem kreisabschnittsförmigen Querschnitt. Auf diese Weise können die Wälzkörper besonders einfach in den Wälzkörperlaufbahnen geführt werden.

Erfindungsgemäß ist vorgesehen, dass der vordere Endbereich der auszugseitigen Führungsschiene zumindest einen Abschnitt eines Schienenrückens der auszugseitigen Führungsschiene umfasst, welcher zwei Schenkel der auszugseitigen Führungsschiene, an denen jeweils mindestens eine Wälzkörperlaufbahn ausgebildet ist, miteinander verbindet.

Günstig kann es sein, wenn die Auslenkrichtung im vormontierten Zustand der Auszugführung im Wesentlichen parallel oder im Wesentlichen senkrecht zu einer Schienenebene verläuft, längs welcher sich der Schienenrücken der auszugseitigen Führungsschiene erstreckt.

So kann insbesondere vorgesehen sein, dass im (vor-)montierten Zustand der Auszugführung die Auslenkrichtung im Wesentlichen vertikal oder im Wesentlichen horizontal verläuft.

Die Schienenebene der auszugseitigen Führungsschiene ist vorzugsweise im Wesentlichen parallel zur Auszugsrichtung und im (vor-)montierten Zustand der Auszugführung zumindest näherungsweise vertikal oder horizontal ausgerichtet.

Der vordere Endbereich der auszugseitigen Führungsschiene umfasst vorzugsweise mindestens einen Abschnitt mindestens einer Wälzkörperlaufbahn der auszugseitigen Führungsschiene. Der vordere Endbereich der auszugseitigen Führungsschiene umfasst somit vorzugsweise mindestens einen Abschnitt mindestens eines Schenkels, an welchem die mindestens eine Wälzkörperlaufbahn ausgebildet ist.

Bei einer Ausgestaltung der Erfindung ist vorgesehen, dass der vordere Endbereich der auszugseitigen Führungsschiene mindestens einen Umlenkabschnitt umfasst, mittels welchem eine Relativbewegung des vorderen Endbereichs der auszugseitigen Führungsschiene relativ zu dem Auszug, welche quer zur Auslenkrichtung gerichtet ist, in eine parallel zur Auslenkrichtung gerichtete Relativbewegung des vorderen Endbereichs der auszugseitigen Führungsschiene relativ zu dem Auszug umlenkbar ist.

Insbesondere kann vorgesehen sein, dass bei einem Aufschieben oder Aufsetzen eines Auszugs auf die auszugseitige Führungsschiene die Richtung einer Relativbewegung des vorderen Endbereichs der auszugseitigen Führungsschiene relativ zu dem Auszug zunächst beispielsweise parallel zu der Auszugsrichtung (insbesondere im vormontierten Zustand im Wesentlichen horizontal) oder senkrecht zu der Auszugsrichtung (insbesondere im vormontierten Zustand im Wesentlichen vertikal) ist und mittels des mindestens einen Umlenkabschnitts umlenkbar ist, so dass die Richtung der weiteren Relativbewegung nach einer Umlenkung quer zur anfänglichen Relativbewegung ist.

Vorteilhaft kann es sein, wenn mindestens ein Umlenkabschnitt durch eine quer zur Auszugsrichtung verlaufende Schrägfläche der auszugseitigen Führungsschiene gebildet ist.

So kann insbesondere vorgesehen sein, dass mindestens eine Schrägfläche um mindestens ungefähr 20°, vorzugsweise um mindestens ungefähr 35°, insbesondere um ungefähr 45°, gegenüber der Auszugsrichtung geneigt ist. Ferner kann vorgesehen sein, dass mindestens eine Schrägfläche um höchstens ungefähr 70°, vorzugsweise um höchstens ungefähr 55°, gegenüber der Auszugsrichtung geneigt ist.

Die erfindungsgemäße Auszugführung eignet sich insbesondere zur Verwendung in Kombination mit einem Korpus und einem Auszug.

Der vorliegenden Erfindung liegt daher die weitere Aufgabe zugrunde, eine Auszugsvorrichtung bereitzustellen, welche mindestens eine Auszugführung, einen Korpus und einen mittels der mindestens einen Auszugführung an dem Korpus anzuordnenden Auszug umfasst, wobei eine einfache und zuverlässige Montage des Auszugs an dem Korpus mittels der mindestens einen Auszugführung ermöglicht werden soll.

Diese Aufgabe wird erfindungsgemäß durch die Verwendung von mindestens einer erfindungsgemäßen Auszugführung gelöst.

Die erfindungsgemäße Auszugsvorrichtung weist vorzugsweise die vorstehend im Zusammenhang mit der erfindungsgemäßen Auszugführung beschriebenen Merkmale und/oder Vorteile auf.

Günstig kann es sein, wenn die Auszugsvorrichtung mindestens eine Rasteinrichtung umfasst, mittels welcher der Auszug mit mindestens einer Auszugführung verrastbar ist.

Bei einer Ausgestaltung der Erfindung ist vorgesehen, dass der Auszug mindestens ein Rastelement umfasst, welches mit mindestens einem Rastelement mindestens einer Auszugführung zum Verrasten des Auszugs mit der mindestens einen Auszugführung in Eingriff bringbar ist.

Vorteilhaft kann es sein, wenn zumindest ein Teil mindestens einer auszugseitigen Führungsschiene ein Rastelement der Auszugführung bildet. Auf diese Weise kann der Auszug besonders einfach mit mindestens einer Auszugführung verrastet werden.

Insbesondere kann vorgesehen sein, dass ein Schienenrücken mindestens einer auszugseitigen Führungsschiene mindestens einer Auszugführung das Rastelement der mindestens einen auszugseitigen Führungsschiene bildet.

Vorzugsweise bildet mindestens eine im Wesentlichen gesamte auszugseitige Führungsschiene ein Rastelement mindestens einer Auszugführung.

Bei einer Ausgestaltung der Erfindung ist vorgesehen, dass der Auszug mindestens einen Umlenkabschnitt umfasst, mittels welchem eine Relativbewegung mindestens eines vorderen Endbereichs mindestens einer auszugseitigen Führungsschiene mindestens einer Auszugführung relativ zu dem Auszug, welche bei einem Aufschieben, Aufsetzen oder Einsetzen des Auszugs auf bzw. in mindestens eine auszugseitige Führungsschiene mindestens einer Auszugführung quer zur Auslenkrichtung gerichtet ist, in eine parallel zur Auslenkrichtung gerichtete Relativbewegung des mindestens einen vorderen Endbereichs der mindestens einen auszugseitigen Führungsschiene der mindestens einen Auszugführung relativ zu dem Auszug umlenkbar ist.

Insbesondere kann hierbei vorgesehen sein, dass der Auszug mindestens ein Rastelement umfasst, welches mit mindestens einer Schrägfläche versehen ist.

Mindestens eine Schrägfläche mindestens eines Rastelements des Auszugs ist vorzugsweise um mindestens ungefähr 20°, insbesondere um mindestens ungefähr 35°, beispielsweise um ungefähr 45°, gegenüber der Auszugsrichtung geneigt. Alternativ oder ergänzend hierzu kann vorgesehen sein, dass mindestens eine Schrägfläche mindestens eines Rastelements des Auszugs um höchstens ungefähr 70°, insbesondere um höchstens ungefähr 55°, gegenüber der Auszugsrichtung geneigt ist.

Vorteilhaft kann es sein, wenn mindestens ein eine Schrägfläche aufweisendes Rastelement des Auszugs mit mindestens einem eine Schrägfläche aufweisenden Rastelement mindestens einer Auszugführung beim Aufschieben, Aufsetzen oder Einsetzen des Auszugs auf bzw. in mindestens eine auszugseitige Führungsschiene mindestens einer Auszugführung zusammenwirkt.

Der Auszug weist vorzugsweise mindestens eine Auflagefläche zum Auflegen des Auszugs auf mindestens eine Führungsschiene mindestens einer Auszugführung auf. Auf diese Weise kann der Auszug in einem Zustand, in welchem die mindestens eine Auszugführung in einem vormontierten Zustand vorliegt und schon an dem Korpus angeordnet, aber noch nicht mit dem Auszug verbunden ist, auf die mindestens eine auszugseitige Führungsschiene aufgelegt werden. Mindestens eine auszugseitige Führungsschiene, insbesondere zwei auszugseitige Führungsschienen von zwei auf einander gegenüberliegenden Seiten des Auszugs angeordneten Auszugführungen, sind hierzu vorzugsweise im Wesentlichen vollständig ausgezogen.

Günstig kann es sein, wenn der Auszug auf zwei auszugseitige Führungsschienen von zwei Auszugführungen auflegbar und durch Verschieben des Auszugs relativ zu den auszugseitigen Führungsschienen längs der Auszugsrichtung mit den Auszugführungen verrastbar ist.

Vorteilhaft kann es sein, wenn die erfindungsgemäße Auszugsvorrichtung zwei erfindungsgemäße Auszugführungen umfasst und bei einem Aufschieben, Aufsetzen oder Einsetzen des Auszugs auf bzw. in die auszugseitigen Führungsschienen der Auszugführungen die vorderen Endbereiche der auszugseitigen Führungsschienen der beiden Auszugführungen voneinander weg bewegbar sind. Auf diese Weise kann der Auszug besonders einfach mit den auszugseitigen Führungsschienen der Auszugführungen verrastet werden.

Ferner können die erfindungsgemäße Auszugführung und/oder die erfindungsgemäße Auszugsvorrichtung die nachfolgend beschriebenen Merkmale und/oder Vorteile aufweisen:
Insbesondere dann, wenn zwei Auszugführungen zur verschiebbaren Anordnung eines Auszugs an einem Korpus vorgesehen sind, welche auf einander gegenüberliegenden Seiten des Auszugs im montierten Zustand der Auszugsvorrichtung angeordnet sind, kann der Auszug vorzugsweise besonders einfach dadurch an den Auszugführungen (lösbar) festgelegt werden, dass der Auszug auf die auszugseitigen Führungsschienen aufgesetzt, das heißt im Wesentlichen vertikal von oben auf die auszugseitigen Führungsschienen aufgelegt und/oder im Wesentlichen entgegen der Auszugsrichtung auf die auszugseitigen Führungsschienen aufgeschoben wird. Die vorderen Endbereiche der auszugseitigen Führungsschienen bewegen sich dann vorzugsweise voneinander weg, das heißt die vorderen Endbereiche werden aufgeweitet.

Nach einem Auslenken mindestens eines vorderen Endbereichs mindestens einer auszugseitigen Führungsschiene wird der mindestens eine vordere Endbereich, vorzugsweise durch eine materialbedingte, insbesondere aus einer Eigenelastizität der Auszugführung resultierende, Federwirkung, in eine nicht ausgelenkte Anfangsstellung gebracht.

Nach dem Auslenken mindestens eines vorderen Endbereichs mindestens einer auszugseitigen Führungsschiene und dem Zurückführen desselben in die Ausgangsstellung sind der Auszug und die mindestens eine auszugseitige Führungsschiene der mindestens einen Auszugführung vorzugsweise so miteinander verbunden, dass eine Relativbewegung des Auszugs relativ zu der mindestens einen auszugseitigen Führungsschiene wirksam blockiert ist.

Eine besonders sichere Verbindung zwischen dem Auszug und mindestens einer auszugseitigen Führungsschiene kann ermöglicht werden, wenn mindestens eine Schraubverbindung, welche beispielsweise von einer Innenseite des Auszugs angebracht werden kann, als zusätzliche Sicherung vorgesehen ist.

Eine Verrastung des Auszugs mit mindestens einer Auszugführung ist vorzugsweise nur eine Vorfixierung. Eine sichere Festlegung des Auszugs an der mindestens einen Auszugführung erfolgt vorzugsweise mittels mindestens einer Schraubverbindung.

Günstig ist es, wenn der Auszug im verrasteten Zustand an der mindestens einen auszugseitigen Führungsschiene noch immer mit mindestens einer Auflagefläche auf der mindestens einen auszugseitigen Führungsschiene aufliegt. Auf diese Weise ist eine besonders sichere Abstützung des Auszugs auf der mindestens einen Auszugführung gewährleistet.

Bei einer Ausgestaltung der Erfindung kann vorgesehen sein, dass der Auszug in einem vollständig ausgezogenen Zustand der Auszugführungen mit denselben verrastbar ist.

Vorteilhaft kann es jedoch sein, wenn die Verrastung des Auszugs mit mindestens einer Auszugführung im vollständig eingeschobenen Zustand der mindestens einen Auszugführung durchführbar ist.

Vorteilhaft kann es sein, wenn die Auszugführung mindestens drei Führungsschienen umfasst, nämlich die korpusseitige Führungsschiene, die auszugseitige Führungsschiene und mindestens eine zwischen der korpusseitigen und der auszugseitigen Führungsschiene angeordnete Mittelschiene. Mittels einer mindestens dreischienigen Auszugführung kann insbesondere ein Vollauszug ausgebildet werden.

Die Auszugführung kann in einer alternativen Ausgestaltung jedoch auch lediglich zwei relativ zueinander verschiebbare Führungsschienen, nämlich eine korpusseitige und eine auszugseitige Führungsschiene, umfassen, wodurch ein Teilauszug gebildet werden kann.

Weitere Merkmale und/oder Vorteile der Erfindung sind Gegenstand der nachfolgenden Beschreibung und der zeichnerischen Darstellung eines Ausführungsbeispiels.

In den Zeichnungen zeigen:
- Fig. 1: eine schematische perspektivische Darstellung einer Auszugsvorrichtung, welche einen Korpus, einen Auszug und zwei Auszugführungen zur verschiebbaren Anordnung des Auszugs an dem Korpus umfasst, wobei der Auszug lose auf den Auszugführungen aufliegt;
- Fig. 2: eine schematische perspektivische Darstellung der Auszugsvorrichtung aus Fig. 1, wobei der Auszug mit den Auszugführungen verrastet ist;
- Fig. 3: eine vergrößerte Darstellung des Bereichs I aus Fig. 2;
- Fig. 4: eine schematische perspektivische Darstellung des Auszugs der Auszugsvorrichtung aus Fig. 1;
- Fig. 5: eine schematische perspektivische Darstellung einer Auszugführung der Auszugsvorrichtung aus Fig. 1;
- Fig. 6: eine schematische Draufsicht von oben auf eine auszugseitige Führungsschiene einer Auszugführung der Auszugsvorrichtung aus Fig. 1, wobei der Auszug auf die auszugseitige Führungsschiene aufgelegt ist;
- Fig. 7: eine der Fig. 6 entsprechende schematische Darstellung der Auszugführung und des Auszugs, wobei ein vorderer Endbereich der auszugseitigen Führungsschiene zur Verrastung desselben mit dem Auszug ausgelenkt ist;
- Fig. 8: eine vergrößerte Darstellung des Bereichs II aus Fig. 7; und
- Fig. 9: eine der Fig. 6 entsprechende schematische Darstellung der Auszugführung und des Auszugs, wobei die auszugseitige Führungsschiene mit dem Auszug verrastet ist.

Gleiche oder funktional äquivalente Elemente sind in sämtlichen Figuren mit denselben Bezugszeichen versehen.

Eine in den Fig. 1 bis 9 dargestellte, als Ganzes mit 100 bezeichnete Auszugsvorrichtung umfasst einen Korpus 102, einen Auszug 104 und zwei Auszugführungen 106, mittels welchen der Auszug 104 verschiebbar an dem Korpus 102 anordenbar ist.

Der Korpus 102 ist im Wesentlichen quaderförmig ausgebildet und umfasst insbesondere zwei vertikale Seitenwände 108, welche bezüglich einer Auszugsrichtung 110, in welcher der Auszug 104 mittels der Auszugführungen 106 aus dem Korpus 102 ausziehbar ist, zu beiden Seiten eines Innenraums 112 des Korpus 102 angeordnet sind und diesen Innenraum 112 begrenzen.

An den vertikalen Seitenwänden 108 ist jeweils eine Auszugführung 106 angeordnet, beispielsweise angeschraubt.

Die Auszugführungen 106 umfassen jeweils eine korpusseitige Führungsschiene 114, welche im montierten Zustand der Auszugsvorrichtung 100 an der jeweiligen vertikalen Seitenwand 108 des Korpus 102 angeordnet ist, eine auszugseitige Führungsschiene 116, welche im montierten Zustand der Auszugsvorrichtung 100 an dem Auszug 104 angeordnet ist, und eine Mittelschiene 118, mittels welcher die auszugseitige Führungsschiene 116 an der korpusseitigen Führungsschiene 114 verschiebbar gelagert ist.

Die korpusseitige Führungsschiene 114 und die auszugseitige Führungsschiene 116 umfassen jeweils einen Schienenrücken 120, welcher zwei Schenkel 122 miteinander verbindet. An jedem dieser Schenkel 122 ist eine Wälzkörperlaufbahn 124 ausgebildet, welche der Aufnahme von Wälzkörpern 126 zur verschiebbaren Anordnung der Führungsschienen 114, 116, 118 aneinander dient.

Die Schienenrücken 120 erstrecken sich im montierten Zustand der Auszugsvorrichtung 100 längs im Wesentlichen vertikal ausgerichteten Schienenebenen 121. Die Schenkel 122 ragen von den Schienenrücken 120 in im Wesentlichen horizontaler Richtung weg.

Die Wälzkörperlaufbahnen 124 sind abschnittsweise im Wesentlichen komplementär zu den beispielsweise als Kugeln ausgebildeten Wälzkörpern 126 ausgebildet und erstrecken sich längs der Auszugsrichtung 110 der Auszugführungen 106.

In einem vormontierten Zustand der Auszugführung 106, das heißt in einem Zustand, in welchem die Auszugführungen 106 funktionsfähig zusammengebaut, und an dem Korpus 102 angeordnet sind, jedoch der Auszug 104 noch nicht mit den Auszugführungen 106 verbunden ist, kann der Auszug 104 auf die auszugseitigen Führungsschienen 116 der Auszugführungen 106 aufgelegt werden.

Die bezüglich der vertikalen Richtung oberen Schenkel 122 der auszugseitigen Führungsschienen 116 bilden somit Auflageflächen 127 der auszugseitigen Führungsschienen 116, auf welche der Auszug 104 mit beispielsweise durch Vorsprünge 129 in vertikalen Seitenwänden 128 des Auszugs 104 gebildeten Auflageflächen 130 des Auszugs 104 aufgelegt werden kann.

Wie insbesondere Fig. 1 zu entnehmen ist, kann der Auszug 104 somit einfach auf die auszugseitigen Führungsschienen 116 der Auszugführung 106 aufgelegt werden, um eine einfache Anordnung des Auszugs 104 an den Auszugführungen 106 zu ermöglichen, ohne dass ein Monteur der Auszugsvorrichtung 100 den Auszug 104 zur Montage desselben an den Auszugführungen 106 über eine längere Zeit in einer gewissen Höhe halten muss.

Zur (lösbaren) Anordnung des Auszugs 104 an den Auszugführungen 106 ist bei der Auszugsvorrichtung 100 eine Rastvorrichtung 132 vorgesehen, welche mehrere Rastelemente 134 umfasst, die zur Verrastung des Auszugs 104 mit den Auszugführungen 106 miteinander in Eingriff bringbar sind.

An dem Auszug 104 sind in den vertikalen Seitenwänden 128 des Auszugs 104 als Rastzapfen 136 ausgebildete Rastelemente 134 vorgesehen, welche sich im montierten Zustand der Auszugsvorrichtung 100 im Wesentlichen horizontal und senkrecht zur Auszugsrichtung 110 von den vertikalen Seitenwänden 128 des Auszugs 104 weg erstrecken.

Wie ferner Fig. 4 zu entnehmen ist, umfasst der Auszug 104 darüber hinaus zwei als Rastöffnungen 138 ausgebildete Rastelemente 134.

Die Rastzapfen 136 sind an einem bezüglich der Auszugsrichtung 110 vorderen Endbereich 140 des Auszugs 104 angeordnet.

Die Rastöffnungen 138 sind an einem dem vorderen Endbereich 140 bezüglich der Auszugsrichtung 110 gegenüberliegenden hinteren Endbereich 142 des Auszugs 104 angeordnet.

Zur Verrastung des Auszugs 104 mit den Auszugführungen 106 ist jede der Auszugführungen 106 mit jeweils einem als Rastausnehmung 144 ausgebildeten Rastelement 134 und mit einem als Rasthaken 146 ausgebildeten Rastelement 134 versehen (siehe Fig. 5).

Die Rastausnehmung 144 ist dabei an einem bezüglich der Auszugsrichtung 110 vorderen Endbereich 148 der auszugseitigen Führungsschiene 116 angeordnet.

Der Rasthaken 146 ist an einem dem vorderen Endbereich 148 bezüglich der Auszugsrichtung 110 gegenüberliegenden hinteren Endbereich 150 der auszugseitigen Führungsschiene 116 angeordnet.

Zur Verrastung des Auszugs 104 mit den Auszugführungen 106 sind die Rastzapfen 136 des Auszugs 104 mit den Rastausnehmungen 144 der auszugseitigen Führungsschiene 116 einerseits und die Rastöffnungen 138 des Auszugs 104 mit den Rasthaken 146 der auszugseitigen Führungsschiene 116 andererseits in Eingriff bringbar.

Bei der in den Fig. 1 bis 9 dargestellten Ausführungsform der Auszugsvorrichtung 100 kann die Verrastung des Auszugs 104 mit den Auszugführungen 106 einfach dadurch erfolgen, dass der Auszug 104 zunächst mit den Auflageflächen 130 des Auszugs 104 auf die Auflageflächen 127 der auszugseitigen Führungsschienen 116 aufgelegt wird, wobei die Rastzapfen 136 des Auszugs 104 bezüglich der Auszugsrichtung 110 vor dem vorderen Endbereich 148 der auszugseitigen Führungsschiene 116 angeordnet sein sollen.

Der Auszug 104 ist dann relativ zu den auszugseitigen Führungsschienen 116 bezüglich der Auszugsrichtung 110, insbesondere entgegen der Auszugsrichtung 110, verschiebbar, um die Rastelemente 134 des Auszugs 104 mit den Rastelementen 134 der auszugseitigen Führungsschienen 116 in Eingriff zu bringen.

Sowohl der Auszug 104 als auch die auszugseitigen Führungsschienen 116 der Auszugführungen 106 weisen Umlenkabschnitte 152 auf, mittels welchen eine Relativbewegung der auszugseitigen Führungsschienen 116, insbesondere der vorderen Endbereiche 148 der auszugseitigen Führungsschienen 116, relativ zu dem Auszug 104 beeinflussbar ist.

So ist insbesondere eine Relativbewegung der vorderen Endbereiche 148 der auszugseitigen Führungsschienen 116 relativ zu dem Auszug 104, welche beispielsweise zunächst längs der Auszugsrichtung 110 verläuft, in eine quer zur Auszugsrichtung 110 verlaufende Bewegungsrichtung mittels der Umlenkabschnitte 152 umlenkbar (siehe insbesondere Fig. 6 bis 9).

Die Umlenkabschnitte 152 umfassen hierzu Schrägflächen 154, welche gegenüber der Auszugsrichtung 110 um beispielsweise 45° geneigt sind.

Sowohl die Rastzapfen 136 als auch die auszugseitigen Führungsschienen 116 sind hierbei mit solchen Schrägflächen 154 versehen, wobei die Ausrichtung der Schrägflächen 154 derart ist, dass bei einer Bewegung des Auszugs 104 relativ zu den auszugseitigen Führungsschienen 116 entgegen der Auszugsrichtung 110 die Schrägflächen 154 der auszugseitigen Führungsschienen 116 mit den Schrägflächen 154 des Auszugs 104 zusammenwirken und eine Auslenkung der vorderen Endbereiche 148 der auszugseitigen Führungsschienen 116 in quer zur Auszugsrichtung 110 gerichtete Auslenkrichtungen 156 bewirken.

Durch diese Auslenkung der vorderen Endbereiche 148 der auszugseitigen Führungsschienen 116 werden die vorderen Endbereiche 148 der auszugseitigen Führungsschienen 116 von den vertikalen Seitenwänden 128 des Auszugs 104, an welchen die auszugseitigen Führungsschienen 116 zuvor mit dem jeweiligen Schienenrücken 120 angelegen sind, abgehoben.

Die vorderen Endbereiche 148 der auszugseitigen Führungsschienen 116 werden folglich mittels der Umlenkabschnitte 152 des Auszugs 104 und der auszugseitigen Führungsschienen 116 voneinander weg bewegt, das heißt der Abstand D zwischen den vorderen Endbereichen 148 der auszugseitigen Führungsschienen 116 wird vergrößert.

Wie insbesondere Fig. 8 zu entnehmen ist, wird der vordere Endbereich 148 einer jeden auszugseitigen Führungsschiene 116 dabei in der Auslenkrichtung 156 ausgelenkt. Die auszugseitige Führungsschiene 116 wird somit relativ zu der korpusseitigen Führungsschiene 114 nicht nur längs der Auszugsrichtung 110 bewegt, sondern auch in horizontaler Richtung senkrecht zur Auszugsrichtung 110, das heißt in der Auslenkrichtung 156, ausgelenkt.

Diese Bewegung des vorderen Endbereichs 148 der auszugseitigen Führungsschiene 116 kann beispielsweise dadurch erfolgen, dass die auszugseitige Führungsschiene 116 an der Mittelschiene 118 um eine Kippachse 158 kippbar gelagert ist. Die Kippachse 158 ist dann beispielsweise senkrecht zur Auszugsrichtung 110 und im Wesentlichen vertikal ausgerichtet. Ein Winkel a, welcher durch eine solche Verkippung von der auszugseitigen Führungsschiene 116 und der korpusseitigen Führungsschiene 114 eingeschlossen wird, beträgt beispielsweise höchstens ungefähr 2°.

Eine solche Verkippung der auszugseitigen Führungsschiene 116 relativ zur korpusseitigen Führungsschiene 114 kann insbesondere durch eine in zumindest geringem Maß flexible Ausgestaltung der Wälzkörper 126 und/oder der Wälzkörperlaufbahnen 124 ermöglicht werden.

Im vollständig ausgezogenen Zustand der Auszugführung 106 ist die Kippachse 158 aufgrund der Anordnung der Wälzkörper 126 am bezüglich der Auszugsrichtung 110 vorderen Ende der Mittelschiene 118 ebenfalls im Bereich des vorderen Endes der Mittelschiene 118 angeordnet.

Im vollständig eingeschobenen Zustand der Auszugführung 106 sind sowohl die Wälzköper 126 als auch die Kippachse 158 im Wesentlichen mittig bezüglich der Auszugsrichtung 110 an der Mittelschiene 118 und der auszugseitigen Führungsschiene 116 angeordnet.

Alternativ oder ergänzend hierzu kann vorgesehen sein, dass eine Auslenkung der vorderen Endbereiche 148 der auszugseitigen Führungsschienen 116 durch eine biegbare Ausgestaltung der auszugseitigen Führungsschienen 116 realisiert wird.

Vorteilhaft kann es sein, wenn die Auslenkung der vorderen Endbereiche 148 der auszugseitigen Führungsschienen 116 eine federnde Auslenkung ist, so dass durch die Auslenkung eine Rückstellkraft bewirkt wird, mittels welcher die vorderen Endbereiche 148 der auszugseitigen Führungsschienen 116 in eine ursprüngliche, nicht ausgelenkte Ausgangstellung gebracht werden können, in welcher die Schienenrücken 120 der auszugseitigen Führungsschienen 116 im Wesentlichen parallel zur Auszugsrichtung 110 und im montierten Zustand der Auszugsvorrichtung 100 in im Wesentlichen vertikaler Richtung verlaufen.

Wie insbesondere Fig. 9 zu entnehmen ist, dient die Auslenkung des vorderen Endbereichs 148 einer jeweiligen auszugseitigen Führungsschiene 116 dazu, den Rastzapfen 136 des Auszugs 104 bezüglich der Auszugsrichtung 110 zu hintergreifen, um den Auszug 104 fest mit den auszugseitigen Führungsschienen 116 zu verbinden.

Eine zusätzliche Sicherung des Auszugs 104 erfolgt dadurch, dass die Rasthaken 146 der auszugseitigen Führungsschienen 116 mit den Rastöffnungen 138 des Auszugs 104 in Eingriff gebracht werden.

Die vorstehend beschriebene Auszugsvorrichtung 100 funktioniert wie folgt: Zwei Auszugführungen 106 werden zunächst an dem Korpus 102 angeordnet. Hierzu werden die Schienenrücken 102 der korpusseitigen Führungsschienen 114 mit den vertikalen Seitenwänden 108 des Korpus 102 fest verbunden, beispielsweise verschraubt.

Die auszugseitigen Führungsschienen 116 der Auszugführungen 106 werden dann vorzugsweise vollständig in der Auszugsrichtung 110 ausgezogen, so dass der Auszug 104 besonders einfach mit den Auflageflächen 130 des Auszugs 104 auf die Auflageflächen 127 der auszugseitigen Führungsschienen 116 aufgelegt werden kann.

In dieser aufgelegten Stellung des Auszugs 104 sind die als Rastzapfen 136 ausgebildeten Rastelemente 134 des Auszugs 104 vor den vorderen Endbereichen 148 der auszugseitigen Führungsschienen 116 angeordnet.

Durch eine Verschiebung des Auszugs 104 entgegen der Auszugsrichtung 110 relativ zu den auszugseitigen Führungsschienen 116 kann der Auszug 104 mit den auszugseitigen Führungsschienen 116 und somit mit den Auszugführungen 106 verrastet werden.

Die Auszugführungen 106 können hierzu in der vollständig ausgezogenen Stellung arretiert werden. Alternativ hierzu kann vorgesehen sein, dass die auszugseitigen Führungsschienen 116 durch die Bewegung des Auszugs 104 entgegen der Auszugsrichtung 110 in den Korpus 102 eingeschoben werden und eine Verrastung erst im vollständig eingeschobenen Zustand der Auszugführungen 106 erfolgt.

Bei der Verrastung werden zunächst die Umlenkabschnitte 152 des Auszugs 104 mit den Umlenkabschnitten 152 der auszugseitigen Führungsschienen 116 in Eingriff gebracht, so dass die vorderen Endbereiche 148 der auszugseitigen Führungsschienen 116 in der Auslenkrichtung 156 ausgelenkt werden und sich so der Abstand D zwischen den vorderen Endbereichen 148 der auszugseitigen Führungsschienen 116 vergrößert.

Durch ein weiteres Verschieben des Auszugs 104 entgegen der Auszugsrichtung 110 relativ zu den auszugseitigen Führungsschienen 116 werden die als Rastzapfen 136 ausgebildeten Rastelemente 134 des Auszugs 104 bis in den Bereich verschoben, in welchem in den auszugseitigen Führungsschienen 116 die Rastausnehmungen 144 angeordnet sind.

Die Rastzapfen 136 des Auszugs 104 werden dann in den Rastausnehmungen 144 aufgenommen und die Umlenkabschnitte 152 des Auszugs 104 und die Umlenkabschnitte 152 der auszugseitigen Führungsschienen 116 gelangen außer Eingriff miteinander, so dass die vorderen Endbereiche 148 der auszugseitigen Führungsschienen 116 durch eine materialbedingte Rückstellkraft der Auszugführungen 106 wieder in die nicht ausgelenkte Stellung zurückbewegt werden. Der Abstand D zwischen den vorderen Endbereichen 148 der auszugseitigen Führungsschienen 116 voneinander wird hierdurch verkleinert. In diesem Zustand hintergreifen die auszugseitigen Führungsschienen 116 die Rastzapfen 136, so dass der Auszug 104 in der Auszugsrichtung 110 nicht mehr relativ zu der auszugseitigen Führungsschiene 116 bewegt werden kann.

Bei dem Aufschieben des Auszugs 104 auf die auszugseitigen Führungsschienen 116 entgegen der Auszugsrichtung 110 werden ferner die als Rasthaken 146 ausgebildeten Rastelemente 134 der auszugseitigen Führungsschienen 116 mit den als Rastöffnungen 138 ausgebildeten Rastelementen 134 des Auszugs 104 in Eingriff gebracht, um eine zusätzliche Sicherung des Auszugs 104 zu gewährleisten.

Eine weitere zusätzliche Sicherung des Auszugs 104 kann durch die Verwendung einer (nicht dargestellten) Schraubverbindung zwischen dem Auszug 104 und den auszugseitigen Führungsschienen 116 realisiert werden.

In dem beispielsweise in Fig. 2 dargestellten montierten Zustand der Auszugsvorrichtung 100, in welchem der Auszug 104 mittels der Auszugführungen 106 an dem Korpus 102 verschiebbar angeordnet ist, kann der Auszug 104 zur Aufnahme von Gegenständen verwendet werden.

Durch die Verwendung der Auszugführungen 106 kann der Auszug 104 besonders einfach in den Korpus 102 eingeschoben und aus demselben herausgezogen werden, um besonders einfach an die in dem Auszug 104 aufgenommenen Gegenstände zu gelangen.

Dadurch, dass die vorderen Endbereiche 148 der auszugseitigen Führungsschienen 116 zum Erreichen des montierten Zustands der Auszugsvorrichtung 100 relativ zu den korpusseitigen Führungsschienen 114 in der quer zur Auszugsrichtung 110 verlaufenden Auslenkrichtung 156 bewegbar sind, kann der Auszug 104 besonders einfach mit den Auszugführungen 106 verbunden werden.

## Patentansprüche

1. Auszugführung zur verschiebbaren Anordnung eines in einer Auszugsrichtung (110) aus einem Korpus (102) ausziehbaren Auszugs (104) an dem Korpus (102), umfassend mindestens zwei bezüglich der Auszugsrichtung (110) relativ zueinander verschiebbare Führungsschienen (114, 116, 118),
wobei eine korpusseitige Führungsschiene (114), welche in einem montierten Zustand der Auszugführung (106) an dem Korpus (102) angeordnet ist, und eine auszugseitige Führungsschiene (116), welche im montierten Zustand der Auszugführung (106) an dem Auszug (104) angeordnet ist, vorgesehen sind,
wobei zumindest ein bezüglich der Auszugsrichtung (110) vorderer Endbereich (148) der auszugseitigen Führungsschiene (116) in einem vormontierten Zustand der Auszugführung (106) zum Erreichen des montierten Zustands der Auszugführung (106) an dem Auszug (104) relativ zu der korpusseitigen Führungsschiene (114) in einer quer zur Auszugsrichtung (110) verlaufenden Auslenkrichtung (156) bewegbar ist,
wobei
der vordere Endbereich (148) der auszugseitigen Führungsschiene (116) mindestens einen Umlenkabschnitt (152) umfasst, mittels welchem eine Relativbewegung des vorderen Endbereichs (148) der auszugseitigen Führungsschiene (116) relativ zu dem Auszug (104), welche quer zur Auslenkrichtung (156) gerichtet ist, in eine parallel zur Auslenkrichtung (156) gerichtete Relativbewegung des vorderen Endbereichs (148) der auszugseitigen Führungsschiene (116) relativ zu dem Auszug (104) umlenkbar ist, wobei zur Bewegung des vorderen Endbereichs (148) der auszugseitigen Führungsschiene (116) in der Auslenkrichtung (156) die auszugseitige Führungsschiene (116) im vormontierten Zustand der Auszugführung (106) relativ zu der korpusseitigen Führungsschiene (116) um eine im Wesentlichen senkrecht zur Auszugsrichtung (110) verlaufende Kippachse (158) kippbar ist, **dadurch gekennzeichnet, dass** der vordere Endbereich (148) der auszugseitigen Führungsschiene (116) zumindest einen Abschnitt eines Schienenrückens (120) der auszugseitigen Führungsschiene (116) umfasst, welcher zwei Schenkel (122) der auszugseitigen Führungsschiene (116), an denen jeweils mindestens eine Wälzkörperlaufbahn (124) ausgebildet ist, miteinander verbindet.

2. Auszugführung nach Anspruch 1, **dadurch gekennzeichnet, dass** zur Bewegung des vorderen Endbereichs (148) der auszugseitigen Führungsschiene (116) in der Auslenkrichtung (156) die auszugseitige Führungsschiene (116) im vormontierten Zustand der Auszugführung (106) biegbar ist.

3. Auszugführung nach einem der Ansprüche 1 oder 2, **dadurch gekennzeichnet, dass** die Auslenkrichtung (156) im vormontierten Zustand der Auszugführung (106) im Wesentlichen parallel oder im Wesentlichen senkrecht zu einer Schienenebene (121) verläuft, längs welcher sich der Schienenrücken (120) der auszugseitigen Führungsschiene (116) erstreckt.

4. Auszugführung nach einem der Ansprüche 1 bis 3, **dadurch gekennzeichnet, dass** der vordere Endbereich (148) der auszugseitigen Führungsschiene (116) zumindest einen Abschnitt mindestens einer Wälzkörperlaufbahn (124) der auszugseitigen Führungsschiene (116) umfasst.

5. Auszugführung nach einem der Ansprüche 1 bis 4, **dadurch gekennzeichnet, dass** mindestens ein Umlenkabschnitt (152) durch eine quer zur Auszugsrichtung (110) verlaufende Schrägfläche (154) der auszugseitigen Führungsschiene (116) gebildet ist.

6. Auszugsvorrichtung, umfassend einen in einer Auszugsrichtung (110) aus einem Korpus (102) ausziehbaren Auszug (104) und mindestens eine Auszugführung (106) nach einem der Ansprüche 1 bis 5.

7. Auszugsvorrichtung nach Anspruch 6, **dadurch gekennzeichnet, dass** der Auszug (104) mindestens ein Rastelement (134) umfasst, welches mit mindestens einem Rastelement (134) mindestens einer Auszugführung (106) zum Verrasten des Auszugs (104) mit der mindestens einen Auszugführung (106) in Eingriff bringbar ist.

8. Auszugsvorrichtung nach Anspruch 7, **dadurch gekennzeichnet, dass** zumindest ein Teil mindestens einer auszugseitigen Führungsschiene (116) ein Rastelement (134) der Auszugführung (106) bildet.

9. Auszugsvorrichtung nach einem der Ansprüche 6 bis 8, **dadurch gekennzeichnet, dass** der Auszug (104) mindestens einen Umlenkabschnitt (152) umfasst, mittels welchem eine Relativbewegung mindestens eines vorderen Endbereichs (148) mindestens einer auszugseitigen Führungsschiene (116) mindestens einer Auszugführung (106) relativ zu dem Auszug (104), welche bei einem Aufschieben, Aufsetzen oder Einsetzen des Auszugs (104) auf bzw. in mindestens eine auszugseitige Führungsschiene (116) mindestens einer Auszugführung (106) quer zur Auslenkrichtung (156) gerichtet ist, in eine parallel zur Auslenkrichtung (156) gerichtete Relativbewegung des mindestens einen vorderen Endbereichs (148) der mindestens einen auszugseitigen Führungsschiene (116) der mindestens einen Auszugführung (106) relativ zu dem Auszug (104) umlenkbar ist.

10. Auszugsvorrichtung nach einem der Ansprüche 6 bis 9, **dadurch gekennzeichnet, dass** der Auszug (104) mindestens eine Auflagefläche (130) zum Auflegen des Auszugs (104) auf mindestens eine Führungsschiene (114, 116) mindestens einer Auszugführung (106) aufweist.

11. Auszugsvorrichtung nach einem der Ansprüche 6 bis 10, **dadurch gekennzeichnet, dass** die Auszugsvorrichtung (100) zwei Auszugführungen (106) nach einem der Ansprüche 1 bis 5 umfasst und dass bei einem Aufschieben, Aufsetzen oder Einsetzen des Auszugs (104) auf bzw. in die auszugseitigen Führungsschienen (116) der Auszugführungen (106) die vorderen Endbereiche (148) der auszugseitigen Führungsschienen (116) der beiden Auszugführungen (106) voneinander weg bewegbar sind.

## Claims

1. Drawer guide for the displaceable arrangement of a drawer (104), which is configured to be pulled out of a carcass (102) in a pull-out direction (110), on the carcass (102), comprising at least two guide rails (114, 116, 118), which are displaceable relative to one another with respect to the pull-out direction (110),
wherein there are provided a carcass-side guide rail (114), which is arranged on the carcass (102) in an assembled state of the drawer guide (106), and a drawer-side guide rail (116), which is arranged on the drawer (104) in the assembled state of the drawer guide (106), wherein at least one front end region (148) of the drawer-side guide rail (116) with respect to the pull-out direction (110), in a preassembled state of the drawer guide (106), is movable relative to the carcass-side guide rail (114) in a deflection direction (156) running transversely to the pull-out direction (110) for achieving the assembled state of the drawer guide (106) on the drawer (104),
wherein
the front end region (148) of the drawer-side guide rail (116) comprises at least one deflection portion (152), by means of which a relative movement of the front end region (148) of the drawer-side guide rail (116) relative to the drawer (104), said relative movement being directed transversely to the deflection direction (156), is deflectable into a relative movement of the front end region (148) of the drawer-side guide rail (116) relative to the drawer (104), said relative movement being directed parallel to the deflection direction (156), wherein the drawer-side guide rail (116), in the preassembled state of the drawer guide (106), is tiltable relative to the carcass-side guide rail (116) about a tilting axis (158), running substantially perpendicularly to the pull-out direction (110), for moving the front end region (148) of the drawer-side guide rail (116) in the deflection direction (156), **characterized in that** the front end region (148) of the drawer-side guide rail (116) comprises at least a portion of a rail back (120) of the drawer-side guide rail (116), which connects two legs (122) of the drawer-side guide rail (116) to one another, on each of which at least one rolling body track (124) is configured.

2. Drawer guide in accordance with Claim 1, **characterized in that** the drawer-side guide rail (116), in the preassembled state of the drawer guide (106), is bendable for moving the front end region (148) of the drawer-side guide rail (116) in the deflection direction (156).

3. Drawer guide in accordance with either of Claims 1 or 2, **characterized in that** the deflection direction (156), in the preassembled state of the drawer guide (106), runs substantially parallel or substantially perpendicularly to a rail plane (121), along which the rail back (120) of the drawer-side guide rail (116) extends.

4. Drawer guide in accordance with any one of Claims 1 to 3, **characterized in that** the front end region (148) of the drawer-side guide rail (116) comprises at least a portion of at least one rolling body track (124) of the drawer-side guide rail (116).

5. Drawer guide in accordance with any one of Claims 1 to 4, **characterized in that** at least one deflection portion (152) is formed by an oblique face (154) of the drawer-side guide rail (116), which runs transversely to the pull-out direction (110).

6. Drawer device, comprising a drawer (104), which is configured to be pulled out of a carcass (102) in a pull-out direction (110), and at least one drawer guide (106) in accordance with any one of Claims 1 to 5.

7. Drawer device in accordance with Claim 6, **characterized in that** the drawer (104) comprises at least one latching element (134), which is configured to be brought into engagement with at least one latching element (134) of at least one drawer guide (106) for latching the drawer (104) to the at least one drawer guide (106).

8. Drawer device in accordance with Claim 7, **characterized in that** at least a part of at least one drawer-side guide rail (116) forms a latching element (134) of the drawer guide (106).

9. Drawer device in accordance with any one of Claims 6 to 8, **characterized in that** the drawer (104) comprises at least one deflection portion (152), by means of which a relative movement of at least one front end region (148) of at least one drawer-side guide rail (116) of at least one drawer guide (106) relative to the drawer (104), said relative movement being directed transversely to the deflection direction (156) upon a sliding on, placing on or insertion of the drawer (104) on or in at least one drawer-side guide rail (116) of at least one drawer guide (106), is deflectable into a relative movement, which is directed parallel to the deflection direction (156), of the at least one front end region (148) of the at least one drawer-side guide rail (116) of the at least one drawer guide (106) relative to the drawer (104).

10. Drawer device in accordance with any one of Claims 6 to 9, **characterized in that** the drawer (104) has at least one support face (130) for placing the drawer (104) on at least one guide rail (114, 116) of at least one drawer guide (106).

11. Drawer device in accordance with any one of Claims 6 to 10, **characterized in that** the drawer device (100) comprises two drawer guides (106) in accordance with any one of Claims 1 to 5, and **in that** the front end regions (148) of the drawer-side guide rails (116) of the two drawer guides (106) are movable away from one another upon a sliding on, placing on or insertion of the drawer (104) on or in the drawer-side guide rails (116) of the drawer guides(106).

## Revendications

1. Guide de tiroir servant à disposer au niveau d'un corps (102) de manière à pouvoir coulisser un tiroir (104) pouvant être extrait dans une direction d'extraction (110) hors du corps (102), comprenant au moins deux rails de guidage (114, 116, 118) pouvant être coulissés les uns par rapport aux autres par rapport à la direction d'extraction (110),
dans lequel un rail de guidage (114) côté corps, lequel est disposé dans un état monté du guide de tiroir (106) au niveau du corps (102), et un rail de guidage (116) côté tiroir, lequel est disposé dans l'état monté du guide de tiroir (106) au niveau du tiroir (104), sont prévus,
dans lequel au moins une zone d'extrémité (148) avant par rapport à la direction d'extraction (110) du rail de guidage (116) côté tiroir peut être déplacée dans un état monté au préalable du guide de tiroir (106) pour atteindre l'état monté du guide de tiroir (106) au niveau du tiroir (104) par rapport au rail de guidage (114) côté corps dans une direction de déviation (156) s'étendant de manière transversale par rapport à la direction d'extraction (110),
dans lequel
la zone d'extrémité (148) avant du rail de guidage (116) côté tiroir comprend au moins une section de renvoi (152), au moyen de laquelle un déplacement relatif de la zone d'extrémité (148) avant du rail de guidage (116) côté tiroir peut être renvoyée par rapport au tiroir (104), qui est dirigé de manière transversale par rapport à la direction de déviation (156), dans un déplacement relatif, dirigé de manière parallèle par rapport à la direction de déviation (156), de la zone d'extrémité (148) avant du rail de guidage (116) côté tiroir par rapport au tiroir (104), dans lequel pour déplacer la zone d'extrémité (148) avant du rail de guidage (116) côté tiroir dans la direction de déviation (156), le rail de guidage (116) côté tiroir peut être basculé dans l'état monté au préalable du guide de tiroir (106) par rapport au rail de guidage (116) côté corps autour d'un axe de basculement (158) s'étendant sensiblement de manière perpendiculaire par rapport à la direction d'extraction (110), **caractérisé en ce que** la zone d'extrémité (148) avant du rail de guidage (116) côté tiroir comprend au moins une section d'un dos de rail (120) du rail de guidage (116) côté tiroir, qui relie entre elles deux branches (122) du rail de guidage (116) côté tiroir, au niveau desquelles respectivement au moins une piste de corps de roulement (124) est réalisée.

2. Guide de tiroir selon la revendication 1, **caractérisé en ce que** pour déplacer la zone d'extrémité (148) avant du rail de guidage (116) côté tiroir dans la direction de déviation (156), le rail de guidage (116) côté tiroir peut être plié dans l'état monté au préalable du guide de tiroir (106).

3. Guide de tiroir selon l'une quelconque des revendications 1 ou 2, **caractérisé en ce que** la direction de déviation (156) s'étend dans l'état monté au préalable du guide de tiroir (106) sensiblement de manière parallèle ou sensiblement de manière perpendiculaire par rapport à un plan de rail (121), le long duquel le dos de rail (120) du rail de guidage (116) côté tiroir s'étend.

4. Guide de tiroir selon l'une quelconque des revendications 1 à 3, **caractérisé en ce que** la zone d'extrémité (148) avant du rail de guidage (116) côté tiroir comprend au moins une section d'au moins une piste de corps de roulement (124) du rail de guidage (116) côté tiroir.

5. Guide de tiroir selon l'une quelconque des revendications 1 à 4, **caractérisé en ce qu'**au moins une section de renvoi (152) est formée par une surface oblique (154), s'étendant de manière transversale par rapport à la direction d'extraction (110), du rail de guidage (116) côté tiroir.

6. Dispositif à tiroir, comprenant un tiroir (104) pouvant être extrait dans une direction d'extraction (110) hors d'un corps (102) et au moins un guide de tiroir (106) selon l'une quelconque des revendications 1 à 5.

7. Dispositif à tiroir selon la revendication 6, **caractérisé en ce que** le tiroir (104) comprend au moins un élément d'enclenchement (134), qui peut être amené en prise avec au moins un élément d'enclenchement (134) d'au moins un guide de tiroir (106) afin d'enclencher le tiroir (104) avec l'au moins un guide de tiroir (106).

8. Dispositif à tiroir selon la revendication 7, **caractérisé en ce qu'**au moins une partie d'au moins un rail de guidage (116) côté tiroir forme un élément d'enclenchement (134) du guide de tiroir (106).

9. Dispositif à tiroir selon l'une quelconque des revendications 6 à 8, **caractérisé en ce que** le tiroir (104) comprend au moins une section de renvoi (152), au moyen de laquelle un déplacement relatif d'au moins une zone d'extrémité (148) avant d'au moins un rail de guidage (116) côté tiroir d'au moins un guide de tiroir (106) peut être renvoyé par rapport au tiroir (104), qui est dirigé lors d'un enfilement, d'un placement ou d'une insertion du tiroir (104) sur ou dans au moins un rail de guidage (116) côté tiroir d'au moins un guide de tiroir (106) de manière transversale par rapport à la direction de déviation (156), dans en déplacement relatif dirigé de manière parallèle par rapport à la direction de déviation (156) de l'au moins une zone d'extrémité (148) avant de l'au moins un rail de guidage (116) côté tiroir de l'au moins un guide de tiroir (106) par rapport au tiroir (104).

10. Dispositif à tiroir selon l'une quelconque des revendications 6 à 9, **caractérisé en ce que** le tiroir (104) présente au moins une surface de dépôt (130) servant à déposer le tiroir (104) sur au moins un rail de guidage (114, 116) d'au moins un guide de tiroir (106).

11. Dispositif à tiroir selon l'une quelconque des revendications 6 à 10, **caractérisé en ce que** le dispositif à tiroir (100) comprend deux guides de tiroir (106) selon l'une quelconque des revendications 1 à 5, et que lors d'un enfilement, d'un placement ou d'une insertion du tiroir (104) sur ou dans les rails de guidage (116) côté tiroir des guides de tiroir (106), les zones d'extrémité (148) avant des rails de guidage (116) côté tiroir des deux guides de tiroir (106) peuvent être déplacées de manière à s'éloigner les unes des autres.
